# EUROPÄISCHE PATENTSCHRIFT

(11) **EP 3 798 367 B1**
(45) Veröffentlichungstag und Bekanntmachung des Hinweises auf die Patenterteilung: **09.03.2022**
(21) Anmeldenummer: 19199492.0
(22) Anmeldetag: 25.09.2019
(51) Int. Cl.: E02D 17/13, E02F 3/47

(54) **SCHLITZWANDGREIFER, VERFAHREN ZUM BETRIEB EINES SCHLITZWANDGREIFERS UND TIEFBAUVERFAHREN**
SLOTTED WALL GRIPPER, METHOD FOR OPERATING SAME, AND CIVIL ENGINEERING METHOD
ÉLÉMENT D'ANCRAGE SUR UNE TRANCHÉE, SON PROCÉDÉ DE FONCTIONNEMENT ET PROCÉDÉ DE CONSTRUCTION SOUTERRAINE

(43) Veröffentlichungstag der Anmeldung: 31.03.2021
(73) Patentinhaber: BAUER Maschinen GmbH, 86529 Schrobenhausen (DE)
(72) Erfinder: ROTH, Stefan, 86529 Schrobenhausen (DE)
(74) Vertreter: Wunderlich & Heim Patentanwälte Partnerschaftsgesellschaft mbB

(56) Entgegenhaltungen:
- DE-A1- 3 805 868
- GB-A- 799 519
- GB-A- 2 126 981

## Beschreibung

Die Erfindung betrifft einen Schlitzwandgreifer mit einem gerüstartigen Führungsrahmen, einer Verbindungseinrichtung an einem oberen Endbereich des Führungsrahmens zum Aufhängen des Schlitzwandgreifers und zwei Greiferschaufeln, welche an einem unteren Endbereich des Führungsrahmens angeordnet sind und jeweils um ein inneres Schaufelschwenklager zwischen einer geöffneten Aufnahmeposition zum Aufnehmen von Bodenmaterial und einer Schließposition schwenkbar sind, in welcher die Greiferschaufeln zum Umfassen des aufgenommenen Bodenmaterials aneinander anliegen, gemäß dem Oberbegriff des Anspruches 1.

Des Weiteren betrifft die Erfindung ein Verfahren zum Betrieb eines Schlitzwandgreifers mit einem gerüstartigen Führungsrahmen, einer Verbindungseinrichtung zum Aufhängen des Schlitzwandgreifers an einem oberen Endbereich des Führungsrahmens und zwei Greiferschaufeln, welche an einem unteren Endbereich des Führungsrahmens angeordnet sind und jeweils um ein Schaufelschwenklager zwischen einer geöffneten Aufnahmeposition zum Aufnehmen von Bodenmaterial und einer Schließposition schwenkbar sind, in welcher die Greiferschaufeln zum Umfassen des aufgenommenen Bodenmaterials aneinander anliegen, wobei der Schlitzwandgreifer mit geöffneten Greiferschaufeln in einen Boden abgesenkt wird, und die Greiferschaufeln unter Aufnahme von Bodenmaterial geschlossen werden und der Schlitzwandgreifer nach oben angehoben wird, gemäß dem Oberbegriff des Anspruches 12.

Schließlich betrifft die Erfindung noch ein Tiefbauverfahren nach Anspruch 13.

Ein gattungsgemäßer Schlitzwandgreifer geht beispielsweise aus der EP 1 950 353 A1 hervor. Bei diesem bekannten Schlitzwandgreifer sind die Greiferschaufeln an einem unteren Lagerbereich des Führungsrahmens schwenkbar gelagert. Zum Öffnen und Schließen der Greiferschaufeln sind diagonal verlaufende Anlenkhebel vorgesehen, welche einerseits an den Greiferschaufeln und andererseits an einem Betätigungsschlitten angelenkt sind. Der Betätigungsschlitten ist vertikal verschiebbar am Führungsrahmen gelagert und kann mittels eines Hydraulikzylinders zwischen einer unteren Position und einer oberen Position verschoben werden. In der unteren Position des Betätigungsschlittens sind die Greiferschaufeln um die Schwenklager nach unten verschwenkt und geschlossen, während in der oberen Position des Betätigungsschlittens die Greiferschaufeln nach oben gezogen und um die Schwenklager aufgeschwenkt sind.

Bei diesem bekannten Schlitzwandgreifer ist somit eine axiale Länge des Schlitzwandgreifers bei geschlossenen Greiferschaufeln größer als eine axiale Länge des Schlitzwandgreifers bei geöffneten Greiferschaufeln.

Der Führungsrahmen ist mit seinem Querschnitt an den Querschnitt des Schlitzes angepasst, so dass der Schlitzwandgreifer sich durch den Führungsrahmen mit seinen Anlageflächen selbst im Schlitz führen kann.

Um eine möglichst gute Führung des Schlitzwandgreifers in dem erstellten Schlitz zu gewährleisten, muss der Führungsrahmen eine gewisse Höhe aufweisen, die bis zu 10 m und mehr betragen kann. Hierdurch kann der Einsatz eines Schlitzwandgreifers beschränkt werden, da genügend Freiraum über dem Boden gegeben sein muss.

An bestimmten Einsatzorten, etwa unter Durchführungen oder in Gebäuden kann der Freiraum über einem Boden begrenzt sein, so dass nur Schlitzwandgreifer mit entsprechend geringer vertikaler Länge eingesetzt werden können. Grundsätzlich ist es dabei bekannt, zur Verringerung der axialen Länge eines Schlitzwandgreifers den gerüstartigen Führungsrahmen entsprechend zu reduzieren. Dies ist jedoch nur bis zu einem gewissen Maß möglich, da ansonsten eine hinreichende Führungsfunktion des kastenartigen Führungsrahmen beeinträchtigt wird.

Aus der GB 2 126 981 A geht ein weiterer gattungsgemäßer Schlitzwandgreifer mit einem gerüstartigen Führungsrahmen hervor, mit welchem der Schlitzwandgreifer in dem Schlitz geführt wird. Bei diesem Schlitzwandgreifer sind die Greiferschaufeln schwenkbar an Drehlagern gelagert, welche fest an dem Führungsrahmen angeordnet sind. Zum Öffnen und Schließen der Greiferschaufeln sind Anlenkstangen vorgesehen, welche über einen Schlitten betätigbar sind, welcher über seitliche Rollen in dem Führungsrahmen verschiebbar gelagert und damit geführt ist. Das Verschieben des Schlittens erfolgt über eine Flaschenzuganordnung mit Umlenkrollen, über welche ein Zugseil geführt ist.

Die DE 38 05 868 A1 lehrt einen Schlitzwandgreifer mit einem an einem Seil aufgehängten Führungsrahmen zum Führen im Schlitz. Innerhalb des Führungsrahmens ist ein Greiferschaufelträger verschiebbar und mittels Hydraulikzylinder höhenverstellbar gelagert. Die Greiferschaufeln sind an dem Greiferschaufelträger gelagert und mittels Betätigungszylindern betätigbar, welche einerseits an den Greiferschaufeln und andererseits an dem Greiferschaufelträger angelenkt sind.

Die GB 799,519 betrifft eine gattungsfremde Greiferanordnung , welche nicht für einen geführten Einsatz in einem Schlitz geeignet ist.

Aus der DE 21 61 401 A1 ist ein Schlitzwandgreifer bekannt, welcher eine reduzierte Arbeitshöhe aufweist. Zur Reduzierung der vertikalen Länge des Schlitzwandgreifers ist ein äußerer Teil des gerüstartigen Führungsrahmens klappbar ausgebildet, wobei der Führungsrahmen beim Anheben des Schlitzwandgreifers aus dem Schlitz zur Verringerung der Bauhöhe seitlich weggeklappt werden kann. Die Betätigung der Greiferschaufeln, welche mit ihren inneren, also der Schließkante zugeordneten Anlenkpunkten an einer festen Position des Führungsrahmens angelenkt sind, erfolgt ebenfalls über seitlich, also weiter außen an den Greiferschaufeln angebrachte Anlenkstangen. Diese sind mit einem Betätigungsschlitten verbunden, der von einem Betätigungsseil verfahren wird. Zum Schließen werden die Greiferschaufeln nach unten gedrückt, zum Öffnen nach oben gezogen.

Ein Klappmechanismus für den Führungsrahmen ist grundsätzlich aufwändig und beeinträchtigt zudem die Stabilität des gerüstartigen Führungsrahmens, der eine möglichst hohe Steifigkeit aufweisen soll.

Aus der EP 2 848 740 B1 ist ein Schlitzwandgreifer mit zwei ineinander liegenden Schaufelpaaren bekannt. Das innere Schaufelpaar kann nach dem Füllen angehoben werden, so dass ein weiterer Greifvorgang mit dem äußeren Schaufelpaar ausführbar ist.

Der Erfindung liegt die **Aufgabe** zugrunde, einen Schlitzwandgreifer, ein Verfahren zum Betrieb eines solchen Schlitzwandgreifers und ein Tiefbauverfahren anzugeben, welche einen zuverlässigen Betrieb eines Schlitzwandgreifers auch bei einer begrenzten Arbeitshöhe ermöglichen.

Gemäß der Erfindung wird die Aufgabe durch einen Schlitzwandgreifer mit den Merkmalen des Anspruches 1, einem Verfahren zum Betrieb des Schlitzwandgreifers gemäß dem Anspruch 12 sowie einem Tiefbauverfahren gemäß dem Anspruch 13 gelöst. Bevorzugte Ausführungsformen der Erfindung sind in den jeweils abhängigen Ansprüchen angegeben.

Der erfindungsgemäße Schlitzwandgreifer ist dadurch gekennzeichnet, dass zum Verschwenken der Greiferschaufeln die inneren Schaufelschwenklager an mindestens einem Lagerschlitten angeordnet sind, welcher gegenüber dem Führungsrahmen zwischen einer unteren Schlittenposition und einer oberen Schlittenposition verschiebbar gelagert ist, und dass die Greiferschaufeln jeweils über mindestens einen äußeren Anlenkhebel mit dem Führungsrahmen verbunden sind.

Eine Grundidee der Erfindung liegt darin, die Verschiebebewegung zum Öffnen und Schließen der Greiferschaufeln durch ein vertikales Verstellen der inneren Schwenklager der Greiferschaufeln zu bewirken. Die inneren Schwenklager sind dabei an mindestens einem Lagerschlitten angeordnet, welcher zwischen einer oberen Schlittenposition und einer unteren Schlittenposition verschiebbar gelagert ist. Hierdurch wird die Mechanik des Greifers erheblich vereinfacht, da lediglich eine Verstellbewegung für den mindestens einen Schlitten zu erzeugen ist.

Dabei kann der Führungsrahmen weiterhin als ein weitgehend starres Gerüst kastenförmig ausgebildet sein, wobei insbesondere Anlage- oder Führungsflächen zum Anlegen an die Wände des Schlitzes vorgesehen sind. Durch ein Verfahren des Lagerschlittens nach oben können die Greiferschaufeln geschlossen und durch ein nach-unten Schieben geöffnet werden.

Bei einer Betätigung der Greiferschaufeln durch ein Verfahren des Lagerschlittens selbst ist es nach der Erfindung zweckmäßig, dass die Greiferschaufeln jeweils über mindestens einen Anlenkhebel mit dem Führungsrahmen verbunden sind. Die Anlenkhebel bewirken bei einem Verschieben der Greiferschaufeln durch den Lagerschlitten, an welchem die Greiferschaufeln schwenkbar angelenkt sind, dass die Greiferschaufeln um ihre Schwenklager in die gewünschte Schließposition oder die Aufnahmeposition verschwenkt werden. Bei einem nach-oben-Schieben des Lagerschlittens mit den Greiferschaufeln kann so eine Schließbewegung und bei einem nach-unten-Schieben eine Öffnungsbewegung der Greiferschaufeln bewirkt werden.

Bei dieser Ausführung bewegt sich der äußere Anlenkpunkt nicht auf einer Kreisbahn, sondern auf einer Überlagerung aus Kreisbahn und Vertikalbewegung des Kreismittelpunktes ("inneres Schwenklager"). Dadurch wandert der tiefste Punkt der Greiferschaufel während des Schließens nach oben, wodurch die Schaufelhöhe geschlossen kleiner ist als geöffnet bzw. während des Schließvorgangs.

Eine bevorzugte Ausführungsform der Erfindung besteht darin, dass eine Betätigungseinrichtung zum Verschwenken der Greiferschaufeln zwischen der Aufnahmeposition und der Schließposition vorgesehen ist. Die Betätigungseinrichtung kann dabei ein beliebiger Linearantrieb oder auch ein geeigneter Drehantrieb sein, welcher eine Verschwenkung der Greiferschaufeln unmittelbar oder über einen Betätigungsmechanismus bewirkt.

Grundsätzlich kann die Betätigungseinrichtung ein Zug- oder Betätigungsseil aufweisen, mit welchem die Greiferschaufeln verschwenkt werden können. Besonders bevorzugt ist es nach einer Weiterbildung der Erfindung, dass die Betätigungseinrichtung mindestens einen Stellzylinder, insbesondere einen Hydraulikzylinder aufweist. Mit einem Hydraulikzylinder können bei einem begrenzten Bauraum hohe Stellkräfte aufgebracht werden. Vorzugsweise kann für jede Greiferschaufel ein separater Stellzylinder vorgesehen sein, welcher diese verschwenkt.

Ein besonders effizienter Aufbau des Schlitzwandgreifers wird nach einer Weiterentwicklung gemäß der Erfindung dadurch erzielt, dass der mindestens eine Stellzylinder einerseits am Greiferrahmen und andererseits an dem Lagerschlitten angeordnet ist. Bei einer Anordnung eines Stellzylinders, insbesondere eines Hydraulikzylinders, am Lagerschlitten kann dieser als ein Betätigungsschlitten zum Verschwenken der Greiferschaufeln dienen. Mit dem mindestens einem Stellzylinder kann somit durch ein Verfahren des Lagerschlittens sowohl eine Veränderung der vertikalen Länge des Schlitzwandgreifers als auch eine Verschwenkbewegung der Greiferschaufeln bewirkt werden.

Nach einer Weiterbildung der Erfindung ist es bevorzugt, dass zwei Stellzylinder vorgesehen sind, welche zueinander symmetrisch zu einer Längsachse des Greiferrahmens angeordnet sind. Die Stellzylinder können dabei in einem Winkel zu einer vertikalen Mittenebene des Schlitzwandgreifers angeordnet sein und insbesondere unmittelbar einerseits am Führungsrahmen und andererseits an dem Lagerschlitten oder an den Greiferschaufeln angreifen.

Ein effizienter Betriebsablauf bei dem Schlitzwandgreifer kann nach einer Ausführungsvariante der Erfindung dadurch erzielt werden, dass die Greiferschaufeln in der Aufnahmeposition geöffnet sind, wenn der Lagerschlitten in die untere Schlittenposition verschoben ist, und dass die Greiferschaufeln in der Schließposition geschlossen sind, wenn der Lagerschlitten in die obere Schlittenposition verschoben ist. Bei dieser Anordnung weist also der Schlitzwandgreifer bei geschlossen Greiferschaufeln eine geringere vertikale Länge auf als bei geöffneten Greiferschaufeln. Nach der Erfindung kann sich beim Schließen der Greiferschaufeln durch ein nach-unten-Schwenken der Greiferschaufeln durch die Anordnung der Schwenklager und Anlenklager eine Verringerung der vertikalen Länge ergeben. Damit kann der Schlitzwandgreifer insbesondere beim Austritt aus einem Schlitz oberhalb des Bodens eine möglichst geringe vertikale Länge oder Höhe aufweisen, sodass der Schlitzwandgreifer auch unter beengten Verhältnissen mit begrenzter Arbeitshöhe eingesetzt werden kann.

Grundsätzlich kann der Lagerschlitten, an welchem die Greiferschaufeln angelenkt sind, in beliebiger Weise gelagert sein. Besonders vorteilhaft ist in einer Ausführungsform der Erfindung, dass der Lagerschlitten am Führungsrahmen entlang einer Linearführung verschiebbar ist, welche parallel zu einer Mittenlängsachse des Führungsrahmens verläuft. In entsprechender Weise kann der mindestens eine Stellzylinder mittig und parallel zur Mittenlängsachse angeordnet sein, so dass ein möglichst querkraftfreies Betätigen des Lagerschlittens gewährleistet wird.

Zur Vermeidung einer Klemmung ist es dabei zweckmäßig, dass der Anlenkhebel einerseits an dem Führungsrahmen und andererseits an der Greiferschaufel gelenkig angebracht ist. Somit kann der Anlenkhebel selbst gegenüber dem Führungsrahmen und auch den Greiferschaufeln eine gewisse Schwenkbewegung durchführen. Die gelenkige Lagerung kann über Gleitbuchsen oder Wälzlager erfolgen.

Grundsätzlich ist es nach der Erfindung möglich, dass die beiden Greiferschaufeln jeweils an voneinander getrennt verschiebbaren Lagerschlitten gelagert sind, wodurch eine asymmetrische Greiferschaufelbewegung erzeugt werden könnte. Ein besonders effizienter Aufbau des Schlitzwandgreifers ergibt sich nach einer Weiterentwicklung gemäß der Erfindung dadurch, dass die Schaufelschwenklager der Greiferschaufeln nahe zu einer Mittenlängsachse an einem gemeinsamen Lagerschlitten angeordnet sind. Der Lagerschlitten sowie die gesamte Anordnung der Greiferschaufeln sind dabei symmetrisch zu einer Mittenlängsebene des Schlitzwandgreifers, welche sich üblicherweise vertikal erstreckt.

Ziel der Erfindung ist es insbesondere, dass die vertikale Länge des Schlitzwandgreifers mit geschlossenen Greiferschaufeln in der Schließposition kleiner als die vertikale Länge des Schlitzwandgreifers mit geöffneten Greiferschaufeln in der Aufnahmeposition ist.

Die Erfindung umfasst weiterhin auch eine Baumaschine mit einem Trägergerät, wobei an dem Trägergerät der zuvor beschriebene erfindungsgemäße Schlitzwandgreifer vertikal verstellbar gelagert ist. Das Trägergerät kann eine stationäre Führung oder ein verfahrbares Trägergerät sein, welches etwa ein Raupenfahrwerk aufweist. Der Schlitzwandgreifer kann insbesondere mittels eines Führungsseils, oder auch einer Führungsstange vertikal verstellbar, etwa an einem Kranausleger oder Mast, gelagert sein.

Das Verfahren zum Betrieb eines Schlitzwandgreifers ist dadurch gekennzeichnet, dass die vertikale Länge des Schlitzwandgreifers mit geschlossenen Greiferschaufeln beim Anheben kleiner ist als die vertikale Länge des Schlitzwandgreifers mit geöffneten Greiferschaufeln beim Absenken. Hierdurch kann insbesondere die vertikale Länge des Schlitzwandgreifers außerhalb eines Schlitzes bei geschlossenen Greiferschaufeln reduziert werden. Dies ist insbesondere dann wichtig, wenn die Greiferschaufeln mit aufgenommenem Bodenmaterial aus dem Schlitz gezogen und zu einer Entladeposition bewegt wird. In vorteilhafter Weise können die Greiferschaufeln nach dem Entladen wieder geschlossen und in der geschlossenen und so vertikal kompakten Form wieder zurück in den Schlitz bewegt werden.

Ein bevorzugter Betriebsablauf zum Betätigen des Schlitzwandgreifers und Ausheben von Bodenmaterial weist insbesondere folgende Schritte auf:
Ein geschlossener Greifer wird über dem zu erstellenden Schlitz in Position gebracht. An der Position kann vorausgehend ein erster Führungsgraben zur Aufnahme zumindest des unteren Bereiches des Schlitzwandgreifers in den Boden eingebracht sein.

Anschließend können die Greiferschaufeln zur Aufnahme vom Bodenmaterial geöffnet werden, wobei der Schlitzwandgreifer eine größere vertikale Länge einnehmen kann.

Der Schlitzwandgreifer kann mit geöffneten Greiferschaufeln abgesenkt werden, bis er in Kontakt mit dem Boden gelangt.

Anschließend werden die Greiferschaufeln des Schlitzwandgreifers geschlossen, indem die Greiferschaufeln nach oben gezogen werden. Dabei kann der Schlitzwandgreifer weiter abgesenkt werden. Beim Schließen der Greiferschaufeln, während sich die Greiferschaufeln mit Bodenmaterial füllen, kann der Schlitzwandgreifer wieder seine geringere vertikale Länge einnehmen.

Anschließend wird der Schlitzwandgreifer mit den geschlossenen Greiferschaufeln angehoben und zu einer Entladestelle bewegt.

Durch Öffnen der Greiferschaufeln wird der Schlitzwandgreifer entladen. Anschließend können die Greiferschaufeln wieder geschlossen und zu der Arbeitsposition rückgeschwenkt werden, um einen erneuten Aushubvorgang durchzuführen.

Die Erfindung betrifft weiterhin ein Tiefbauverfahren, bei welchem ein Schlitz im Boden mittels des zuvor beschriebenen erfindungsgemäßen Schlitzwandgreifers erstellt wird. Insbesondere kann eine Vielzahl von Schlitzen nebeneinander erstellt werden, sodass insgesamt ein in horizontaler Richtung längerer Schlitz erstellt wird. Das Ausheben von Material erfolgt, wie zuvor beschrieben.

Besonders bevorzugt ist es dabei, dass der Schlitz zum Bilden einer Schlitzwand mit einer aushärtbaren Suspension verfüllt wird. Insbesondere kann eine Betonmasse in den Schlitz eingeleitet werden. Vor einem Aushärten der Masse können dabei Armierungselemente, etwa metallische Gitterkäfige oder Stahlträger in den Schlitz eingelassen werden. Die Schlitzwand kann als eine Umfassungswand für große Baugruben, eine Dichtwand oder als eine Stützwand ausgebildet sein.

Ein Tiefbauverfahren im Sinne der Erfindung umfasst auch ein Abbauen von Bodenschätzen mittels des Schlitzwandgreifers. Dabei können im Boden enthaltene Rohstoffe, wie z. B. Erze oder Diamanten, aus dem Aushub gefiltert und der Schlitz mit dem Abraum verfüllt werden.

Der Erfindung wird nachfolgend anhand eines bevorzugten Ausführungsbeispieles weiter beschrieben, welches schematisch in den Zeichnungen dargestellt ist. In den Zeichnungen zeigen:
- Fig. 1: eine perspektivische Ansicht eines erfindungsgemäßen Schlitzwandgreifers mit geöffneten Greiferschaufeln;
- Fig. 2: eine Vorderansicht des Schlitzwandgreifers von Fig. 1;
- Fig. 3: eine perspektivische Ansicht des erfindungsgemäßen Schlitzwandgreifers mit geschlossenen Greiferschaufeln;
- Fig. 4: eine Vorderansicht des Schlitzwandgreifers von Fig. 3; und
- Fig. 5: eine schematische Ansicht des Schlitzwandgreifers gemäß Fig. 4, wobei gleichzeitig der Zustand mit geöffneten Greiferschaufeln mit gestrichelter Linienführung gemäß Fig. 2 dargestellt ist.

Eine Ausführungsform eines erfindungsgemäßen Schlitzwandgreifers 10 gemäß den Figuren 1 bis 4 weist einen gerüstartigen, kastenförmigen Führungsrahmen 12 auf, an welchem an den Seitenbereichen plattenförmige Führungsflächen 14 angeordnet sind. Die Führungsflächen 14 dienen zum selbständigen Führen des Schlitzwandgreifers 10 in dem erstellten Schlitz mit einem rechteckigen Querschnitt, wobei die Führungsflächen 14 an den Seitenwänden des erstellten Schlitzes in grundsätzlich bekannter Weise führend zur Anlage kommen. An dem Führungsrahmen 12 können weiterhin seitlich ausfahrbare Steuerplatten 16 angeordnet sein, um in ebenfalls bekannter Weise eine Lage des Schlitzwandgreifers 10 innerhalb des Schlitzes zu beeinflussen und den Verlauf des zu erstellenden Schlitzes in gewissem Umfang zu steuern.

An einem oberen Endbereich des Führungsrahmens 12 ist eine Verbindungseinrichtung 18 angeordnet, mit welcher der Schlitzwandgreifer 10 beispielsweise an Tragseile 19 an einem nicht dargestellten Trägergerät aufgehängt ist. Über die Verbindungseinrichtung 18 kann auch eine Energiezuführung und eine Steuerung erfolgen, wobei entsprechende Hydraulikleitungen, elektrische Leitungen und Datenleitungen in den Figuren nicht dargestellt sind.

In einem unteren Bereich des Schlitzwandgreifers 10 sind zwei löffelartige Greiferschaufeln 20 schwenkbar um jeweils ein inneres Schwenklager 22 angeordnet. An den Schaufelaußenkanten der Greiferschaufeln 20 sind in grundsätzlich bekannter Weise Abtragszähne 24 austauschbar angeordnet. In der in den Figuren 1 und 2 dargestellten Öffnungsposition der Greiferschaufeln 20 wird zum Bilden des Schlitzes Bodenmaterial über eine rechteckige Schlitzquerschnittsfläche aufgenommen.

Gemäß der Erfindung sind die Schwenklager 22 der Greiferschaufeln 20 nicht unmittelbar an den Führungsrahmen 12 angebracht, sondern an einem Lagerschlitten 30, welcher entlang einer Linearführung 34 vertikal verschiebbar am Führungsrahmen 12 gelagert ist. Der kastenförmige Lagerschlitten 30 weist hierzu entsprechende lineare Führungsleisten 32 auf. Die Linearführung 34 und die Führungsleisten 32 erstrecken sich parallel zu einer vertikalen Längsachse des Führungsrahmens 12.

Zum vertikalen Verschieben des Lagerschlittens 30 sind bei dem dargestellten erfindungsgemäßen Schlitzwandgreifer 10 zwei hydraulische Stellzylinder 42a, 42b vorgesehen, welche mit Bezug auf eine Mittenlängsebene des Führungsrahmen 12 in einer V-Anordnung am Schlitzwandgreifer 10 angeordnet sind, wie anschaulich in den Figuren 2 und 4 dargestellt ist. Die hydraulischen Stellzylinder 42a, 42b sind einerseits mit ihrem Zylindergehäuse schwenkbar am oberen Bereich des Führungsrahmens 12 an einem ersten Verbindungslager 43 und andererseits mit ihrer Kolbenstange an einem zweiten Verbindungslager 44 am Lagerschlitten 30 angelenkt, wie etwa aus Fig. 4 hervorgeht. Bei einer V-Anordnung der Stellzylinder 42a, 42b kann eine Verdreheinrichtung in dem Freiraum zwischen den Stellzylindern 42a, 42b angeordnet werden. Mit der Verdreheinrichtung kann eine Verdrehung der Greiferschaufeln 20 um die vertikale Achse um vorzugsweise 180° erfolgen.

Durch die hydraulischen Stellzylinder 42a, 42b kann der Lagerschlitten 30 mit den daran angelenkten Greiferschaufeln 20 in eine untere Endposition verfahren werden, welche in den Figuren 1 und 2 dargestellt ist. In dieser unteren Endposition sind die Schwenklager 22 der Greiferschaufeln 20 nach unten gedrückt, wobei die Greiferschaufeln 20 in eine Öffnungsposition zur Aufnahme von Bodenmaterial bewegt sind. Durch ein nach-oben-Fahren des Lagerschlittens 30 durch Einfahren der hydraulischen Stellzylinder 42a, 42b werden die Schwenklager 22 der Greiferschaufeln 20 nach oben in eine obere Endposition bewegt, die in den Figuren 3 und 4 dargestellt ist.

Bei dem dargestellten Ausführungsbeispiel sind seitlich an den Greiferschaufeln 20 jeweils ein Anlenkhebel 46 angeordnet. Die beiden Anlenkhebel 46 sind dabei jeweils über ein erstes Anlenklager 47 schwenkbar mit dem Führungsrahmen 12 und andererseits über ein zweites Anlenklager 48 schwenkbar mit der jeweiligen Greiferschaufel 20 verbunden. Bei einem nach-oben-Fahren des Lagerschlittens 30 durch die hydraulischen Stellzylinder 42a, 42b wird bei dem dargestellten Ausführungsbeispiel durch die Anlenkhebel 46 bewirkt, dass die Greiferschaufeln 20 von der geöffneten Aufnahmeposition gemäß den Figuren 1 und 2 gleichzeitig mit dem Verschieben der Schwenklager 22 nach oben in eine Schließposition gedrückt werden, bei welcher die Greiferschaufeln 20 zum Aufnehmen von Bodenmaterial geschlossen sind, wie anschaulich in den Figuren 3 und 4 dargestellt ist.

In dem dargestellten Ausführungsbeispiel bilden somit die hydraulischen Stellzylinder 42a, 42b und die Anlenkhebel 46 zusammen mit dem verschiebbaren Lagerschlitten 30 eine Betätigungseinrichtung 40, durch welche die Greiferschaufeln 20 zum Öffnen und Schließen betätigt werden können.

Wie anschaulich aus der schematischen Darstellung von Fig. 5 zu entnehmen ist, kann bei dem dargestellten erfindungsgemäßen Schlitzwandgreifer 10 durch ein nach-unten-Fahren des Lagerschlittens 30 ein nach-unten-Fahren der Schwenklager 22 der Greiferschaufeln 20 bewirkt werden, was zu einem Öffnen der Greiferschaufeln 20 führt. Dieser Öffnungszustand ist in Fig. 5 mit gestrichelter Linienführung dargestellt.

In umgekehrter Weise können durch ein nach-oben-Fahren des Lagerschlittens 30 durch ein Einfahren der hydraulischen Stellzylinder 42a, ,42b die Schwenklager 22 mit den Greiferschaufeln 20 nach oben gezogen werden, wobei durch die Anlenkhebel 46 ein aufeinander Zuschwenken der Greiferschaufeln 20 in eine Schließposition bewirkt wird, welche in Fig. 5 mit der durchgezogenen Linienführung dargestellt ist.

Aus der Gegenüberstellung der beiden Zustände des Schlitzwandgreifers 10 mit der Schließposition einerseits und der Öffnungsposition der Greiferschaufeln 20 andererseits wird verdeutlicht, dass durch den erfindungsgemäßen Aufbau eine axiale Länge oder Höhe des Schlitzwandgreifers 10 bei der Schließposition mit geschlossenen Greiferschaufeln 20 erreicht werden kann, welche kleiner als eine vertikale Länge oder Höhe des Schlitzwandgreifers 10 bei geöffneten Greiferschaufeln 20 ist.

Damit hat der Schlitzwandgreifer 10 in der geschlossenen Position, in welcher er üblicherweise aus dem Schlitz gezogen wird, eine minimale vertikale Länge oder Höhe, so dass ein besonders kompakter Aufbau des Schlitzwandgreifers 10 gegeben ist.

Dieser kann insbesondere unter beengten Raumbedingungen, insbesondere bei einer begrenzten Arbeitshöhe, eingesetzt werden.

## Patentansprüche

1. Schlitzwandgreifer mit
- einem gerüstartigen Führungsrahmen (12),
- einer Verbindungseinrichtung (18) an einem oberen Endbereich des Führungsrahmens (12) zum Aufhängen des Schlitzwandgreifers (10) und
- zwei Greiferschaufeln (20), welche an einem unteren Endbereich des Führungsrahmens (12) angeordnet sind und jeweils um ein inneres Schaufelschwenklager (22) zwischen einer geöffneten Aufnahmeposition zum Aufnehmen von Bodenmaterial und einer Schließposition schwenkbar sind, in welcher die Greiferschaufeln (20) zum Umfassen des aufgenommenen Bodenmaterials aneinander anliegen, wobei die Greiferschaufeln (20) jeweils über mindestens einen äußeren Anlenkhebel (46) mit dem Führungsrahmen (12) verbunden sind,
**dadurch gekennzeichnet,**
**dass** zum Verschwenken der Greiferschaufeln (20) die inneren Schaufelschwenklager (22) an mindestens einem Lagerschlitten (30) angeordnet sind, welcher an dem Führungsrahmen (12) zwischen einer unteren Schlittenposition und einer oberen Schlittenposition verschiebbar gelagert ist.

2. Schlitzwandgreifer nach Anspruch 1,
**dadurch gekennzeichnet,**
**dass** eine Betätigungseinrichtung (40) zum Verschwenken der Greiferschaufeln (20) zwischen der Aufnahmeposition und der Schließposition vorgesehen ist.

3. Schlitzwandgreifer nach Anspruch 2,
**dadurch gekennzeichnet,**
**dass** die Betätigungseinrichtung (40) mindestens einen Stellzylinder (42a, 42b), insbesondere einen Hydraulikzylinder, aufweist.

4. Schlitzwandgreifer nach Anspruch 3,
**dadurch gekennzeichnet,**
**dass** der mindestens eine Stellzylinder (42a, 42b) einerseits am Führungsrahmen (12) und andererseits an dem Lagerschlitten (30) angeordnet ist.

5. Schlitzwandgreifer nach Anspruch 3 oder 4,
**dadurch gekennzeichnet,**
**dass** zwei Stellzylinder (42a, 42b) vorgesehen sind, welche symmetrisch zu einer Längsachse des Führungsrahmens (12) angeordnet sind.

6. Schlitzwandgreifer nach einem der Ansprüche 1 bis 5,
**dadurch gekennzeichnet,**
**dass** die Greiferschaufeln (20) in der Aufnahmeposition geöffnet sind, wenn der Lagerschlitten (30) in die untere Schlittenposition verschoben ist, und dass die Greiferschaufeln (20) in der Schließposition geschlossen sind, wenn der Lagerschlitten (30) in die obere Schlittenposition verschoben ist.

7. Schlitzwandgreifer nach einem der Ansprüche 1 bis 6,
**dadurch gekennzeichnet,**
**dass** der Lagerschlitten (30) am Führungsrahmen (12) entlang einer Linearführung (34) verschiebbar ist, welche parallel zu einer Mittenlängsachse des Führungsrahmens (12) verläuft.

8. Schlitzwandgreifer nach einem der Ansprüche 1 bis 7,
**dadurch gekennzeichnet,**
**dass** der Anlenkhebel (46) einerseits an dem Führungsrahmen (12) und andererseits an der Greiferschaufel (20) gelenkig angebracht ist.

9. Schlitzwandgreifer nach einem der Ansprüche 1 bis 8,
**dadurch gekennzeichnet,**
**dass** die Schaufelschwenklager (22) der Greiferschaufeln (20) nahe zu einer Mittenlängsachse an einem gemeinsamen Lagerschlitten (30) angeordnet sind.

10. Schlitzwandgreifer nach einem der Ansprüche 1 bis 9,
**dadurch gekennzeichnet,**
**dass** eine vertikale Länge des Schlitzwandgreifers (10) mit geschlossenen Greiferschaufeln (20) in der Schließposition kleiner als die vertikale Länge des Schlitzwandgreifers (10) mit geöffneten Greiferschaufeln (20) in der Aufnahmeposition oder während des Schließvorgangs ist.

11. Baumaschine mit einem Trägergerät,
**dadurch gekennzeichnet,**
**dass** an dem Trägergerät ein Schlitzwandgreifer (10) nach einem der Ansprüche 1 bis 10 vertikal verstellbar gelagert ist.

12. Verfahren zum Betrieb eines Schlitzwandgreifers (10) nach einem der Ansprüche 1 bis 10, mit
- einem gerüstartigen Führungsrahmen (12),
- einer Verbindungseinrichtung (18) an einem oberen Endbereich des Führungsrahmens (12) zum Aufhängen des Schlitzwandgreifers (10) und
- zwei Greiferschaufeln (20), welche an einem unteren Endbereich des Führungsrahmens (12) angeordnet sind und jeweils um ein Schaufelschwenklager (22) zwischen einer geöffneten Aufnahmeposition zum Aufnehmen von Bodenmaterial und einer Schließposition schwenkbar sind, in welcher die Greiferschaufeln (20) zum Umfassen des aufgenommenen Bodenmaterials aneinander anliegen,
wobei der Schlitzwandgreifer (10) mit geöffneten Greiferschaufeln (20) in einen Boden abgesenkt wird, und
die Greiferschaufeln (20) unter Aufnahme von Bodenmaterial geschlossen und der Schlitzwandgreifer (10) nach oben angehoben wird,
**dadurch gekennzeichnet,**
**dass** eine vertikale Länge des Schlitzwandgreifers (10) mit geschlossenen Greiferschaufeln (20) beim Anheben gleich oder kleiner ist als die vertikale Länge des Schlitzwandgreifers (10) mit geöffneten Greiferschaufeln (20) beim Absenken.

13. Tiefbauverfahren,
**dadurch gekennzeichnet,**
**dass** ein Schlitz im Boden mittels eines Schlitzwandgreifers (10) nach einem der Ansprüche 1 bis 10 erstellt wird.

14. Tiefbauverfahren nach Anspruch 13,
**dadurch gekennzeichnet,**
**dass** der Schlitz zum Bilden einer Schlitzwand mit einer aushärtbaren Suspension verfüllt wird.

## Claims

1. Diaphragm wall grab having
- a scaffold-like guide frame (12),
- a connecting means (18) located in an upper end region of the guide frame (12) for suspension of the diaphragm wall grab (10) and
- two grab shovels (20) which are arranged in a lower end region of the guide frame (12) and are each pivotable about an inner shovel pivot bearing (22) between an open receiving position for receiving ground material and a closure position, in which the grab shovels (20) rest against each other to grasp the received ground material, wherein the grab shovels (20) are each connected to the guide frame (12) via at least one outer linkage lever (46),
**characterized in that**
in order to pivot the grab shovels (20) the inner shovel pivot bearings (22) are arranged on at least one bearing sledge (30) which is supported in a displaceable manner on the guide frame (12) between a lower sledge position and an upper sledge position.

2. Diaphragm wall grab according to claim 1,
**characterized in that**
an actuating means (40) is provided to pivot the grab shovels (20) between the receiving position and the closure position.

3. Diaphragm wall grab according to claim 2,
**characterized in that**
the actuating means (40) has at least one positioning cylinder (42a, 42b), in particular a hydraulic cylinder.

4. Diaphragm wall grab according to claim 3,
**characterized in that**
the at least one positioning cylinder (42a, 42b) is arranged on the one hand on the guide frame (12) and on the other hand on the bearing sledge (30).

5. Diaphragm wall grab according to claim 3 or 4,
**characterized in that**
two positioning cylinders (42a, 42b) are provided which are arranged symmetrically to a longitudinal axis of the guide frame (12).

6. Diaphragm wall grab according to any one of claims 1 to 5,
**characterized in that**
the grab shovels (20) are open in the receiving position when the bearing sledge (30) is displaced into the lower sledge position and
**in that** the grab shovels (20) are closed in the closure position when the bearing sledge (30) is displaced into the upper sledge position.

7. Diaphragm wall grab according to any one of claims 1 to 6,
**characterized in that**
the bearing sledge (30) is displaceable on the guide frame (12) along a linear guide (34) which runs parallel to a central longitudinal axis of the guide frame (12).

8. Diaphragm wall grab according to any one of claims 1 to 7,
**characterized in that**
the linkage lever (46) is mounted in an articulated manner on the one hand on the guide frame (12) and on the other hand on the grab shovel (20).

9. Diaphragm wall grab according to any one of claims 1 to 8,
**characterized in that**
the shovel pivot bearings (22) of the grab shovels (20) are arranged close to a central longitudinal axis on a common bearing sledge (30).

10. Diaphragm wall grab according to any one of claims 1 to 9,
**characterized in that**
a vertical length of the diaphragm wall grab (10) with closed grab shovels (20) in the closure position is smaller than the vertical length of the diaphragm wall grab (10) with open grab shovels (20) in the receiving position or during the closing process.

11. Construction machine having a carrier implement,
**characterized in that**
on the carrier implement a diaphragm wall grab (10) according to any one of claims 1 to 10 is supported in a vertically adjustable manner.

12. Method for operating a diaphragm wall grab (10) according to any one of claims 1 to 10, having
- a scaffold-like guide frame (12),
- a connecting means (18) located in an upper end region of the guide frame (12) for suspension of the diaphragm wall grab (10) and
- two grab shovels (20) which are arranged in a lower end region of the guide frame (12) and are each pivotable about a shovel pivot bearing (22) between an open receiving position for receiving ground material and a closure position, in which the grab shovels (20) rest against each other to grasp the received ground material,
wherein the diaphragm wall grab (10) is lowered into a ground with open grab shovels (20) and
on receiving ground material the grab shovels (20) are closed and the diaphragm wall grab (10) is lifted upwards,
**characterized in that**
a vertical length of the diaphragm wall grab (10) with closed grab shovels (20) during lifting is equal to or smaller than the vertical length of the diaphragm wall grab (10) with open grab shovels (20) during lowering.

13. Foundation engineering method,
**characterized in that**
a trench is produced in the ground by means of a diaphragm wall grab (10) according to any one of claims 1 to 10.

14. Foundation engineering method according to claim 13,
**characterized in that**
the trench is filled with a hardenable suspension to form a diaphragm wall.

## Revendications

1. Benne de forage comportant :
- un cadre de guidage (12) de type ossature,
- un dispositif de liaison (18) sur une zone d'extrémité supérieure du cadre de guidage (12) pour suspendre la benne de forage (10), et
- deux godets (20), lesquels sont disposés sur une zone d'extrémité inférieure du cadre de guidage (12) et peuvent être pivotés chacun autour d'un palier de pivotement de godet intérieur (22) entre une position de réception ouverte pour recevoir du matériau de sol et une position fermée, dans laquelle les godets (20) reposent l'un contre l'autre pour contenir le matériau de sol reçu, dans lequel les godets (20) sont reliés au cadre de guidage (12) respectivement par l'intermédiaire d'au moins un levier articulé extérieur (46),
**caractérisé en ce que**
pour faire pivoter les godets (20), les paliers de pivotement de godet (22) intérieurs sont disposés sur au moins un chariot de montage (30), lequel est monté sur le cadre de guidage (12) de manière à pouvoir coulisser entre une position de chariot inférieure et une position de chariot supérieure.

2. Benne de forage selon la revendication 1,
**caractérisé en ce que**
un dispositif d'actionnement (40) est prévu pour faire pivoter les godets (20) entre la position de réception et la position fermée.

3. Benne de forage selon la revendication 2,
**caractérisé en ce que**
le dispositif d'actionnement (40) présente au moins un vérin de réglage (42a, 42b), en particulier un cylindre hydraulique.

4. Benne de forage selon la revendication 3,
**caractérisé en ce que**
l'au moins un vérin de réglage (42a, 42b) est disposé d'une part sur le cadre de guidage (12) et d'autre part sur le chariot de montage (30).

5. Benne de forage selon la revendication 3 ou 4,
**caractérisé en ce**
**que** sont prévus deux vérins de réglage (42a, 42b), lesquels sont disposés de manière symétrique par rapport à un axe longitudinal du cadre de guidage (12).

6. Benne de forage selon l'une des revendications 1 à 5,
**caractérisé en ce que**
les godets (20) sont ouverts dans la position de réception quand le chariot de montage (30) est coulissé dans la position de chariot inférieure, et
**en ce que** les godets (20) sont fermés dans la position fermée quand le chariot de montage (30) est coulissé dans la position de chariot supérieure.

7. Benne de forage selon l'une des revendications 1 à 6,
**caractérisé en ce que**
le chariot de montage (30) peut être coulissé sur le cadre de guidage (12) le long d'un guidage linéaire (34), lequel s'étend de manière parallèle par rapport à un axe longitudinal central du cadre de guidage (12).

8. Benne de forage selon l'une des revendications 1 à 7,
**caractérisé en ce que**
le levier articulé (46) est installé de manière articulée d'une part sur le cadre de guidage (12) et d'autre part sur le godet (20).

9. Benne de forage selon l'une quelconque des revendications 1 à 8,
**caractérisé en ce que**
les paliers de pivotement de godet (22) des godets (20) sont disposés sur un chariot de montage (30) commun à proximité d'un axe longitudinal central.

10. Benne de forage selon l'une des revendications 1 à 9,
**caractérisé en ce que**
une longueur verticale de la benne de forage (10) avec des godets (20) fermés dans la position fermée est inférieure à la longueur verticale du benne de forage (10) avec des godets (20) ouverts dans la position de réception ou au cours de l'opération de fermeture.

11. Engin de construction avec un appareil de support,
**caractérisé en ce que**
une benne de forage (10) selon l'une des revendications 1 à 10 est montée de manière ajustable verticalement sur l'appareil de support.

12. Procédé pour faire fonctionner une benne de forage (10) selon l'une des revendications 1 à 10, comportant :
- un cadre de guidage (12) de type ossature,
- un dispositif de liaison (18) sur une zone d'extrémité supérieure du cadre de guidage (12) pour suspendre la benne de forage (10), et
- deux godets (20), lesquels sont disposés sur une zone d'extrémité inférieure du cadre de guidage (12) et peuvent pivoter chacun autour d'un palier de pivotement de godet (22) entre une position de réception ouverte pour recevoir du matériau de sol et une position fermée, dans laquelle les godets (20) reposent l'un contre l'autre pour contenir le matériau de sol reçu,
dans lequel la benne de forage (10) avec des godets (20) ouverts est abaissée dans un sol, et
les godets (20) sont fermés à réception du matériau de sol et la benne de forage (10) est relevée vers le haut,
**caractérisé en ce que**
une longueur verticale de la benne de forage (10) avec godets (20) fermés lors du relevage est inférieure ou égale à la longueur verticale du benne de forage (10) avec godets (20) ouverts lors de l'abaissement.

13. Procédé de génie civil,
**caractérisé en ce que**
une tranchée est produite dans le sol au moyen d'un benne de forage (10) selon l'une des revendications 1 à 10.

14. Procédé de génie civil selon la revendication 13,
**caractérisé en ce**
**que** la tranchée est remplie d'une suspension durcissable pour former une paroi moulée.
